# EUROPÄISCHE PATENTSCHRIFT

(11) **EP 0 404 285 B1**
(45) Veröffentlichungstag und Bekanntmachung des Hinweises auf die Patenterteilung: **19.05.1993**
(21) Anmeldenummer: 90250153.5
(22) Anmeldetag: 12.06.1990
(51) Int. Cl.: H01B 17/26, H05K 5/06, H01H 33/66

(54) **Isolierendes Gehäuseteil mit einer Leiterdurchführung**
Isolating housing wall with conductor lead-through arrangement
Boîtier isolant avec une traversée de conducteurs électriques

(30) Priorität: 19.06.1989 DE 3920355
(43) Veröffentlichungstag der Anmeldung: 27.12.1990
(73) Patentinhaber: SIEMENS AKTIENGESELLSCHAFT, 80333 München (DE)
(72) Erfinder: Günther, Wolfgang, D-8000 München 83 (DE); Volkmar, Ralf Reiner, D-1000 Berlin 65 (DE)

(56) Entgegenhaltungen:
- CH-A- 600 512
- CH-A- 661 610
- DE-A- 1 490 886
- DE-A- 3 333 684

## Beschreibung

Die Erfindung liegt auf dem Gebiet der Hochspannungsgeräte und ist bei der konstruktiven Ausgestaltung einer Leiterdurchführung durch ein isolierendes Gehäuseteil anzuwenden. Solche Gehäuseteile dienen beispielsweise zur Aufnahme einer elektrischen Kontaktanordnung. Bei einem solchen Gehäuseteil kann es sich beispielsweise um das becher- oder kastenförmige, aus Glas oder Keramik bestehende Gehäuseteil eines Vakuumrelais handeln.

Die Durchführung eines Leiters, beispielsweise einer metallenen Kontaktzuführung, durch eine isolierende Gehäusewand erfolgt in aller Regel derart, daß entweder um die Durchführungsöffnung herum eine kreisringförmige Metallisierung aufgebracht, an diese Metallisierung eine Kappe stumpf angelötet und der Leiter in eine Öffnung im Kontaktboden eingelötet wird (US-Z "Electronics Industry, May 1986, Seite 39) oder derart, daß die Gehäusebohrung metallisiert und die als dünnwandiges Rohr ausgebildete Kontaktzuführung in die Bohrung eingelötet wird (DE-Z "Siemens Components (1986), Heft 4, Seite 143/144).

Auf dem Gebiet der elektronischen Baugruppen ist es zur dichten Durchführung von Metallbolzen durch die Keramikplatte eines Vielfachverbinders bereits bekannt, die Oberfläche der Keramikplatte um die Durchführungsöffnung herum abzusenken und in diesem abgesenkten Bereich mit einer Metallisierung zu versehen (US-A- 3 385 618).

Ausgehend von einem isolierenden Gehäuseteil mit den Merkmalen des Oberbegriffes des Patentanspruches 1 liegt der Erfindung die Aufgabe zugrunde, die Hochspannungs- festigkeit bzw. die Überschlagsfestigkeit solcher Durchführungen zu verbessern und damit die Möglichkeit zu schaffen, die Abmessungen solcher Gehäuseteile zu verkleinern bzw. die Nennspannungsebene zu erhöhen.

Zur Lösung dieser Aufgabe ist gemäß der Erfindung vorgesehen, daß um die jeweilige Durchführungsöffnung herum die äußere Oberfläche des Gehäuseteiles abgesenkt und in diesem abgesenkten Bereich mit einer elektrisch leitenden Beschichtung versehen ist und daß die Seitenwand des abgesenkten und beschichteten Bereiches an der oberen Kante mit einer unbeschichteten Fase versehen ist.

Durch die gemäß der Erfindung vorgesehene Beschichtung werden Feldstärkekonzentrationen im Bereich der Oberfläche des keramischen Gehäuseteiles vermindert, was eine höhere Überschlags- bzw. Hochspannungsfestigkeit im Bereich der Leiterdurchführung zur Folge hat. Als elektrisch leitende Beschichtung kommen vor allem Leitlacke sowie Metallisierungen in Betracht. Durch die weiterhin vorgesehene Fase werden Grenzkanteneffekte zwischen der leitfähigen Beschichtung im Bereich der abgesenkten Oberfläche des isolierenden Gehäuseteiles und der äußeren Oberfläche des Gehäuseteiles vermieden und damit die Hochspannungsfestigkeit noch weiter erhöht.

Um die Fertigungssicherheit einer solchen Leiterdurchführung zu verbessern, wird der Leiter zweckmäßig nicht direkt in der Durchführungsöffnung sondern mittels eines auf die abgesenkte Oberfläche aufgelöteten Halteelementes fixiert, wobei als elektrisch leitende Beschichtung eine Metallisierung vorzusehen ist. Hierzu eignet sich besonders ein Halteelement, das aus einem konischen Rohrstück mit einem auf der abgesenkten Oberfläche aufsitzenden ringför- migen Fußteil und einem an dem Leiter anliegenden manschettenartigen Halsteil besteht. Dabei sollte zur geometrischen Abgrenzung der Lötfläche gegen die Wand des abgesenkten Oberflächenbereiches die abgesenkte Oberfläche an ihrem Rand mit einer umlaufenden Rinne versehen sein. - Im übrigen kann auch die Oberfläche der jeweiligen Durchführungsöffnung mit einer elektrisch leitenden Beschichtung versehen sein.

Die Erfindung ist insbesondere bei topfartigen Gehäuseteilen aus Keramik anzuwenden, die die Schaltkammer eines Vakuumrelais bilden.

Zwei Ausführungsbeispiele des neuen isolierenden Gehäuseteiles sind in den Figuren 1 bis 3 dargestellt. Dabei zeigt
- Figur 1: ein keramisches Gehäuseteil mit drei Kontaktzuführungen und Halterung dieser Kontaktzuführungen auf abgesenkten, mit einer umlaufenden Rinne versehenen Oberflächenteilen,
- Figur 2: eine vergrößerte Darstellung des Durchführungsbereiches und
- Figur 3: eine Variante des Durchführungsbereiches gemäß Figur 2.

Figur 1 zeigt ein topfartiges, keramisches Gehäuseteil 1, das am unteren Rand mit einem angelöteten Befestigungsring 2 versehen ist. In das Innere des Gehäuseteiles ragen als Leiter radial drei Kontaktzuführungen 3, 4 und 5 hinein, die an ihren inneren Enden als feststehende Relaiskontakte ausgebildet sind und an ihren äußeren Enden zur Befestigung einer Spannungs- und /oder Stromzuführung vorbereitet sind. Im Bereich der nicht näher bezeichneten Durchführungsbohrung des Gehäuseteiles 1 ist die äußere Oberfläche des Keramikgehäuses abgesenkt, wodurch sich ein abgesenkter Bereich 6 ergibt. Dieser ist an seinem Rand mit einer Rille 7 versehen, wodurch ein podestartiger Bereich entsteht. Die gesamte abgesenkte Oberfläche ist gemäß Figur 2 mit einer Metallisierung 8 versehen.

Zur Fixierung der Kontaktzuführungen ist jeweils ein Halteelement 9 vorgesehen, das ein manschettenartiges, an der Kontaktzuführung anliegendes Halsteil, ein konisches Rohrstück und ein ringförmiges Fußteil aufweist. Das ringförmige Fußteil ist mit der Metallisierung 8 und das manschettenartige Halsteil mit der Kontaktzuführung 3 bzw. 4 bzw. 5 verlötet.

Gemäß Figur 3 kann auch die Durchführungsöffnung mit einer Metallisierung 8 versehen sein. Weiterhin besteht die Möglichkeit, an der oberen Kante des abgesenkten Bereiches eine Fase vorzusehen, die nicht metallisiert ist. Dadurch wird erreicht, daß die spannungsführende äußere Kante der Metallisierung 8 unterhalb der eigentlichen Oberfläche des keramischen Gehäuseteiles liegt, wodurch Feldstärkekonzentrationen im umgebenden Medium, insbesondere Luft, an dieser kritischen Stelle vermieden werden.

## Patentansprüche

1. Isolierendes Gehäuseteil mit wenigstens einem durch die Gehäusewand (1) hindurchgeführten Leiter (3), wobei der Leiter (3) im Bereich der jeweiligen Durchführungsöffnung mittels einer Metallisierung unter Anwendung einer Lötverbindung fixiert ist,
**dadurch** **gekennzeichnet**,
daß um die jeweilige Durchführungsöffnung herum die äußere Oberfläche des Gehäuseteiles (1) abgesenkt und in diesem abgesenkten Bereich (6) mit einer elektrisch leitenden Beschichtung (8) versehen ist und daß die Seitenwand des abgesenkten und beschichteten Bereiches an der oberen Kante mit einer nichtbeschichteten Fase (10) versehen ist.

2. Isolierendes Gehäuseteil nach Anspruch 1 mit einem Halteelement (9) zur Fixierung des Leiters (3) und einer Metallisierung als elektrisch leitender Beschichtung,
**dadurch** **gekennzeichnet**,
daß das Halteelement (9) aus einem konischen Rohrstück mit einem auf der abgesenkten Oberfläche (6) aufliegenden ringförmigen Fußteil und einem an der Kontaktzuführung (3) anliegenden manschettenartigen Halsteil besteht.

3. Isolierendes Gehäuseteil nach Anspruch 2,
**dadurch** **gekennzeichnet**,
daß die abgesenkte Oberfläche (6) an ihrem Rand mit einer umlaufenden Rinne (7) versehen ist.

4. Isolierendes Gehäuseteil nach Anspruch 2 oder 3,
**dadurch** **gekennzeichnet**, daß auch die Durchführungsöffnung mit einer elektrisch leitenden Beschichtung (81) versehen ist.

5. Verwendung eines Gehäuseteiles nach einem der Ansprüche 1 bis 4 in Form eines Keramiktopfes als Schaltkammer eines Vakuumrelais.

## Claims

1. Insulating housing part with at least one conductor (3) guided through the housing wall (1), with the conductor (3) being fixed in the region of the respective bushing opening by means of a metallic coating with the use of a brazing connection, characterized in that the outer surface of the housing part (1) is recessed around the respective bushing opening and in this recessed region (6) is provided with an electrically conductive coating (8), and in that the side wall of the recessed and coated region is provided on the upper edge with a bevel (10) which is not coated.

2. Insulating housing part according to claim 1, having a holding element (9) for fixing the conductor (3) and a metallic coating as electrically conductive coating, characterized in that the holding element (9) consists of a conical pipe piece with an annular base part resting on the recessed surface (6) and a sleeve-like neck part adjoining the contact supply (3).

3. Insulating housing part according to claim 2, characterized in that the recessed surface (6) is provided on its edge with a circumferential groove (7).

4. Insulating housing part according to claim 2 or 3, characterized in that the bushing opening is also provided with an electrically conductive coating (81).

5. Use of a housing part according to one of claims 1 to 4 in the form of a ceramic pot as interrupting chamber of a vacuum relay.

## Revendications

1. Pièce isolante formant boîtier, comportant au moins un conducteur (3) passant à travers la paroi (1) du boîtier, le conducteur (3) étant fixé dans la zone de l'embouchure de la traversée au moyen d'une métallisation en utilisant un joint brasé,
caractérisée en ce que,
la face extérieure de la pièce formant boîtier (1) est enfoncée tout autour de l'ouverture de la traversée, et, dans cette partie (6) enfoncée, est munie d'un revêtement (8) électriquement conducteur, et en ce que la paroi latérale de la partie enfoncée et revêtue est munie, sur l'arête supérieure, d'un chanfrein non revêtu (10).

2. Pièce isolante formant boîtier suivant la revendication 1, comportant un élément de fixation (9) destiné à immobiliser le conducteur (3) et une métallisation sous la forme d'un revêtement électriquement conducteur,
caractérisée en ce que,
l'élément de fixation (9) est constitué d'une pièce tubulaire conique ayant un pied annulaire s'appliquant à la face (6) enfoncée, et un col en forme de manchette s'appliquant à une entrée (3) établissant le contact.

3. Pièce isolante formant boîtier suivant la revendication 2,
caractérisée en ce que,
l'extrémité de la face (6) enfoncée est munie d'une gorge (7) faisant tout le tour.

4. Pièce isolante formant boîtier suivant la revendication 2 ou 3,
caractérisée en ce que l'embouchure de la traversée est également munie d'un revêtement (81) électriquement conducteur.

5. L'utilisation d'une pièce formant boîtier suivant l'une des revendications 1 à 4, sous la forme d'un pot en céramique comme chambre de commande d'un relais à vide.
